# EUROPÄISCHE PATENTANMELDUNG

(11) **EP 1 885 032 A1**
(43) Veröffentlichungstag der Anmeldung: **06.02.2008**
(21) Anmeldenummer: 07014548.7
(22) Anmeldetag: 25.07.2007
(51) Int. Cl.: H01R 13/627, H01R 13/641

(54) **Steckverbindung**

(30) Priorität: 02.08.2006 DE 102006036370
(71) Anmelder: Yazaki Europe Ltd., Hemel Hempstead, Hertfordshire HP2 7AU (GB)
(72) Erfinder: Lutsch, Harald Michael, 64331 Weiterstadt (DE); Resman, Ranko, 10000 Zagreb (HR); Jelak, Josip, 48260 Krizevci (HR); Fretze, Boris, 10000 Zagreb (HR)
(74) Vertreter: Müller, Thomas Michael

(57) **Zusammenfassung**

Steckverbindung mit einem ersten Steckverbinder, der ein erstes Gehäuse aufweist, welches einen elastisch verformbaren Riegelarm besitzt, der ein freies Ende (8) und einen ersten Anschlag (10) aufweist, und mit einem zweiten Steckverbinder der ein zweites Gehäuse aufweist, welches einen zweiten Anschlag besitzt, wobei der erste Anschlag und der zweite Anschlag (23) so ausgebildet sind, dass der elastische Riegelarm (6) vorübergehend eine elastische Verformung und nach Erreichen einer Verbindungsposition wieder eine elastische Rückstellung erfährt, und das zweite Gehäuse einen ersten Tunnelabschnitt (16) mit einer Tunnelachse (17) aufweist, in dem der zweite Anschlag angeordnet ist, wobei die elastische Rückstellbewegung des vorgespannten Riegelarms eine Zunge (26) in Schwingung versetzt und dabei einen aus dem ersten Tunnelabschnitt austretenden Luftschall erzeugt.

## Beschreibung

Die Erfindung betrifft eine Steckverbindung mit einem ersten Steckverbinder und einem zweiten Steckverbinder, die durch Verstellung entlang einer Längsachse aufeinander zu miteinander verbindbar oder dazu entgegengerichtet voneinander lösbar sind. Dabei weist der erste Steckverbinder ein erstes Gehäuse auf, welches einen elastisch verformbaren Riegelarm besitzt, der einen ersten Anschlag aufweist. Bei der Steckverbindung umfasst der zweite Steckverbinder ein zweites Gehäuse, welches einen zweiten Anschlag besitzt. Der erste Anschlag und der zweite Anschlag sind so ausgebildet, dass sie beim Verbinden der beiden Steckverbinder so zusammenwirken, dass der elastische Riegelarm vorübergehend eine elastische Verformung und nach Erreichen einer endgültigen Verbindungsposition wieder eine elastische Rückstellung erfährt.

Eine solche Steckverbindung ist in der US 2003/0096527 A1 beschrieben. Dabei ist zusätzlich ein Schieber vorgesehen, der benutzt wird um festzustellen, ob die beiden Steckverbinder ordnungsgemäß miteinander verbunden sind. Beim Bewegen dieses Schiebers durch Kontakt zu dem Riegelarm ein hör- und fühlbares Signal erzeugt werden, um die ordnungsgemäße Verbindungsposition anzuzeigen.

Der Erfindung liegt die Aufgabe zugrunde, eine Steckverbindung vorzuschlagen, bei der beim Erreichen der endgültigen Verbindungsposition der beiden Steckverbinder ein deutlich hörbares Geräusch erzeugt wird, das anzeigt, dass die Verbindungsposition ordnungsgemäß erreicht wurde.

Gelöst wird diese Aufgabe erfindungsgemäß durch eine Steckverbindung mit einem ersten Steckverbinder und einem zweiten Steckverbinder, die durch Verstellung entlang einer Längsachse miteinander verbindbar oder voneinander lösbar sind, wobei
- der erste Steckverbinder ein erstes Gehäuse aufweist, welches
- einen elastisch verformbaren Riegelarm besitzt, der ein mit dem ersten Gehäuse verbundenes Ende und ein freies Ende aufweist und der einen ersten Anschlag aufweist,
- der zweite Steckverbinder ein zweites Gehäuse aufweist, welches
   - einen zweiten Anschlag besitzt,
- der erste Anschlag und der zweite Anschlag so ausgebildet sind, dass beim Verbinden der beiden Steckverbinder diese so zusammenwirken, dass der elastische Riegelarm vorübergehend eine elastische Verformung und nach Erreichen einer Verbindungsposition wieder eine elastische Rückstellung erfährt,
- das zweite Gehäuse einen ersten Tunnelabschnitt mit einer Tunnelachse aufweist,
   - in den der Riegelarm im verbundenen Zustand der beiden Steckverbinder zumindest teilweise hineinragt,
   - der mindestens an einem Ende entlang der Tunnelachse offen ist,
   - in dem der zweite Anschlag angeordnet ist,
   - dem mindestens eine frei schwingende Zunge, die ein mit dem zweiten Gehäuse verbundenes Ende und ein frei schwingendes Ende aufweist, zugeordnet ist, wobei die elastische Rückstellbewegung des beim Verbinden des ersten Steckverbinders mit dem zweiten Steckverbinder vorgespannten Riegelarms die Zunge in Schwingung versetzt und dabei einen aus dem ersten Tunnelabschnitt austretenden Luftschall erzeugt.

Gelöst wird diese Aufgabe jedoch auch durch eine Steckverbindung mit einem ersten Steckverbinder und einem zweiten Steckverbinder, die durch Verstellung entlang einer Längsachse miteinander verbindbar oder voneinander lösbar sind, wobei
- der erste Steckverbinder ein erstes Gehäuse aufweist, welches
   - einen elastisch verformbaren Riegelarm besitzt, der ein mit dem ersten Gehäuse verbundenes Ende und ein freies Ende aufweist und der einen ersten Anschlag aufweist,
- der zweite Steckverbinder ein zweites Gehäuse aufweist, welches
   - einen zweiten Anschlag besitzt,
- der erste Anschlag und der zweite Anschlag so ausgebildet sind, dass beim Verbinden der beiden Steckverbinder diese so zusammenwirken, dass der elastische Riegelarm vorübergehend eine elastische Verformung und nach Erreichen einer Verbindungsposition wieder eine elastische Rückstellung erfährt,
- das zweite Gehäuse einen ersten Tunnelabschnitt mit einer Tunnelachse aufweist,
   - in den der Riegelarm im verbundenen Zustand der beiden Steckverbinder zumindest teilweise hineinragt,
   - der mindestens an einem Ende entlang der Tunnelachse offen ist,
   - der durch zwei Seitenwände, die mit einem zweiten Basisabschnitt des zweiten Gehäuses verbunden sind, und durch einen dem zweiten Basisabschnitt gegenüberliegend angeordneten und einen die beiden Seitenwände verbindenden Deckenabschnitt umgrenzt ist,
   wobei der zweite Anschlag im ersten Tunnelabschnitt am Deckenabschnitt angeordnet ist und die elastische Rückstellbewegung des beim Verbinden des ersten Steckverbinders mit dem zweiten Steckverbinder vorgespannten Riegelarms den Deckenabschnitt durch schlagartige Beaufschlagung in Schwingung versetzt und dabei einen aus dem ersten Tunnelabschnitt austretenden Luftschall erzeugt.

Dadurch, dass ein Tunnelabschnitt am zweiten Steckverbinder vorgesehen ist, in den der Riegelarm beim Verbinden eintaucht, wird praktisch ein Schallraum gebildet, so dass infolge der durch Zurückschnellen des Riegelarms in die Ausgangsposition bewirkte Anregung der Zunge bzw. des Deckenabschnitts des ersten Tunnelabschnitts des zweiten Gehäuses der Austritt eines Luftschalls wahrnehmbar ist. Darüber hinaus wird auch die erzeugte Schwingung für den das Verbinden durchführenden Monteur deutlich fühlbar. Wichtig ist, dass ein Geräusch erzeugt wird, das über dem Schallpegel der Umgebung liegt, und zwar insbesondere bei der Montage von Fahrzeugen, da in der Produktionshalle ein gewisses Grundgeräuschniveau vorhanden ist, das überschritten werden muss.

Dies wird durch die Erfindung erreicht.

In Ausgestaltung der ersten Lösung ist vorgesehen, dass der erste Tunnelabschnitt durch zwei Seitenwände, die mit einem zweiten Basisabschnitt des zweiten Gehäuses verbunden sind, und durch einen dem zweiten Basisabschnitt gegenüberliegend angeordneten und die beiden Seitenwände verbindenden Deckenabschnitt umgrenzt ist. Vorzugsweise ist dabei die mindestens eine Zunge zwischen dem Deckenabschnitt und dem zweiten Basisabschnitt des zweiten Gehäuses angeordnet. Hierdurch kann der durch den ersten Tunnelabschnitt gebildete Schallraum günstig zur Erzeugung eines Geräusches genutzt werden. Vorzugsweise ist dabei die frei schwingende Zunge mit ihrem verbundenen Ende am Deckenabschnitt angebracht und liegt im ersten Tunnelabschnitt. Hierbei besteht die Möglichkeit, dass auch der Deckenabschnitt ebenfalls zum Schwingen gebracht wird.

Bei einer bevorzugten Lösung befindet sich der erste Anschlag in einem Durchbruch des Riegelarms, d.h. er ist durch den Durchbruch im Riegelarm gebildet. Der zugehörige zweite Anschlag ist durch einen Vorsprung mit einer Rampenfläche gebildet. Dabei verläuft der erste Anschlag im wesentlichen rechtwinklig zur Längsachse. Günstig ist, wenn der Riegelarm eine Anlauffläche, die geneigt verläuft, aufweist, welche mit der Rampenfläche des den zweiten Anschlag aufweisenden Vorsprungs zusammenwirkt. Hierdurch wird der Riegelarm beim Verbinden der beiden Steckverbinder allmählich elastisch vorgespannt, d.h. er nähert sich beispielsweise mit seinem freien Ende der Längsachse an und kann dann in seine entspannte Ausgangsposition wieder zurückschnellen, sobald der erste Anschlag den zweiten Anschlag passiert hat und die beiden sich gegenseitig so abstützen können, dass ein Lösen entgegen der Verbindungsrichtung entlang der Längsachse nicht mehr möglich ist, d.h. der erste Steckverbinder und der zweite Steckverbinder befinden sich in der endgültigen und ordnungsgemäßen Verbindungsposition.

Günstig ist, wenn der zweite Anschlag dem Deckenabschnitt des ersten Tunnelabschnitts zugeordnet ist. Hierdurch wird einerseits der Deckenabschnitt unmittelbar, nachdem der erste Anschlag den zweiten Anschlag passiert hat, von dem zurückschnellenden Riegelarm beaufschlagt und somit in Schwingung versetzt. Dabei wird für den Fall, dass eine frei schwingende Zunge vorgesehen ist, diese ebenfalls angeregt.

Insbesondere über die Auslegung des Tunnelabschnitts und die Gestaltung des Deckenabschnitts bzw. der den ersten Tunnelabschnitt begrenzenden Seitenwände sowie Bemessung bzw. Ausgestaltung der Zunge kann der erzeugte Ton moduliert werden.

Es ist jedoch auch möglich, den zweiten Anschlag dem zweiten Basisabschnitt des zweiten Gehäuses zuzuordnen.

Eine weitere Alternative zur Gestaltung der frei schwingenden Zunge besteht darin, den Deckenabschnitt mit Einschnitten zu versehen, so dass das verbundene Ende der Zunge einstückig mit dem Deckenabschnitt gestaltet ist.

Günstig ist, wenn die Stellbewegung bzw. elastische Verformung des Riegelarms so ausgelegt ist, dass dann, wenn der zweite Anschlag dem Deckenabschnitt des ersten Tunnelabschnitts zugeordnet ist, die Rückstellbewegung des Riegelarms zu einer schlagartigen Beaufschlagung des Deckenabschnitts führt.

Günstig ist ebenfalls, wenn der erste Tunnelabschnitt und/oder die Zunge so ausgelegt sind, dass ein Luftschall mit einer Frequenz von 1 kHz bis 4 kHz entsteht.

Für das Ohr ist besonders ein Luftschall mit einer Frequenz im Bereich von 2 kHz günstig erfassbar.

In weiterer Ausgestaltung insbesondere der Lösung, bei der die Decke des ersten Tunnelabschnitts genutzt wird, um den Luftschall zu erzeugen, ist es günstig, wenn dem ersten Gehäuse ein zweiter Tunnelabschnitt zugeordnet ist, der im verbundenen Zustand der Steckverbinder den ersten Tunnelabschnitt zumindest teilweise überdeckt. Dadurch ist es möglich, den ersten Tunnelabschnitt im Bereich seines Deckenabschnitts so zu gestalten, dass günstig ein Luftschall erzeugt wird. Beispielsweise können Ausnehmungen und Schlitze vorgesehen sein. Eine solche Maßnahme kann auch im Zusammenhang mit einer Ausführungsform, bei der die frei schwingende Zunge durch Einschnitte im Deckenabschnitt des ersten Tunnelabschnitts gebildet ist, vorgesehen sein, weil hierdurch die Bildung eines deutlich hörbaren Geräusches erzeugt wird.

Vorzugsweise ist dabei vorgesehen, dass der zweite Tunnelabschnitt in der Verbindungsposition der Steckverbinder den ersten Tunnelabschnitt derart umschließt, dass die Decke des zweiten Tunnelabschnitts zum Deckenabschnitt des ersten Tunnelabschnitts mit einem Abstand angeordnet ist.

Bevorzugte Ausführungsbeispiele der Erfindung sind in der Zeichnung schematisch dargestellt.

Es zeigt
- Figur 1: eine erste Ausführungsform eines ersten Steckverbinders und eines zweiten Steckverbinders vor dem Verbinden entlang einer Längsachse, auf der sie für das Verbinden gemeinsam ausgerichtet sind,
- Figur 2: die beiden Steckverbinder gemäß Figur 1 in einer weiter angenäherten Position zueinander entlang der Längsachse, wobei sich der Riegelarm bereits an die Rampenfläche des zweiten Anschlags angelegt hat,
- Figur 3: den Verbindungsvorgang der beiden Steckverbinder gemäß Figur 1 in einem gegenüber Figur 2 noch weiter fortgeschrittenen Zustand, wobei der Riegelarm bereits weiter ausgelenkt ist,
- Figur 4: die endgültige Verbindungsposition entlang der Längsachse zwischen dem ersten Steckverbinder und dem zweiten Steckverbinder gemäß Figur 1, wobei der Riegelarm gegenüber dem zweiten Anschlag des zweiten Steckverbinders verriegelt ist,
- Figur 5: ein Detail der Ausbildung des ersten Tunnelabschnitts des zweiten Steckverbinders hinsichtlich der Anordnung der frei schwingenden Zungen,
- Figur 6: als Detail eine weitere Gestaltungsmöglichkeit für die frei schwingende Zunge als Teil des Deckenabschnitts des Tunnelabschnitts, wobei der erste Tunnelabschnitt längs geschnitten ist,
- Figur 7: eine weitere perspektivische Ansicht des ersten Tunnelabschnitts bezüglich der Ausführungsform gemäß Figur 6,
- Figur 8: eine weitere Ausführungsform einer Steckverbindung mit einem ersten Steckverbinder und einem zweiten Steckverbinder vor deren Verbinden, wobei der erste Tunnelabschnitt bzw. insbesondere der Deckenabschnitt desselben zur Erzeugung eines Luftschalls im Zusammenwirken mit dem Riegelarm des ersten Steckverbinders ausgestaltet ist, und zwar im Längsschnitt ausgerichtet auf einer gemeinsamen Längsachse vor dem Verbinden der beiden Steckverbinder,
- Figur 9: den Beginn des Verbindens der beiden Steckverbinder gemäß Figur 8,
wobei der Riegelarm bereits die Rampenfläche des zweiten Anschlags des zweiten Steckverbinders berührt,
- Figur 10: ein weiter fortgeschrittenes Stadium des Verbindens des ersten Steckverbinders mit dem zweiten Steckverbinder gemäß Figur 8, wobei der Riegelarm durch den den zweiten Anschlag bildenden Vorsprung bereits elastisch vorgespannt ist, und
- Figur 11: den verbundenen Zustand, bei dem der Riegelarm wieder zurückgeschnellt ist und dabei den Deckenabschnitt des ersten Tunnelabschnitts des zweiten Steckverbinders schlagartig beaufschlagt hat.

Zunächst erfolgt eine Beschreibung der ersten Ausführungsform der beiden Steckverbinder 1, 2 anhand der Figuren 1 bis 5.

Bei Figur 1 ist der erste Steckverbinder 1 ausgerichtet auf der Längsachse 3 erkennbar. Diesem steht auf der Längsachse 3 ausgerichtet der zweite Steckverbinder 2 gegenüber.

Der erste Steckverbinder 1 umfasst das erste Gehäuse 4, das einen ersten Basisabschnitt 5 aufweist, an dem ein Riegelarm 6 ansetzt. Der Riegelarm 6 weist ein mit dem ersten Basisabschnitt 5 verbundenes Ende 7 auf und verläuft von dort zunächst sich von der Längsachse 3 entfernend. Anschließend daran verläuft er im wesentlichen parallel zur Längsachse 3 und endet an dem freien Ende 8, das infolge elastischer Verformung frei auf die Längsachse 3 zu und von dieser zurück beweglich ist. In Figur 1 ist die entspannte Lage, welches die Ausgangslage ist, dargestellt. Ausgehend von dieser kann der elastische Riegelarm 6 elastisch verformt werden. Beispielsweise kann er durch Einwirken von Kräften an seinem freien Ende 8 oder einem Betätigungsabschnitt auf die Längsachse 3 zu ausgelenkt werden. Der Riegelarm 6 bildet einen Teil des ersten Steckverbinders 1, d.h. insbesondere des ersten Gehäuses 4. Dieses Gehäuse 4 ist insgesamt aus einem elektrisch isolierenden Werkstoff, insbesondere aus einem Kunststoff, hergestellt. Dabei ist der Werkstoff so gewählt, dass der Riegelarm 6 elastische Eigenschaften aufweist, d.h. dass er, wenn eine Kraft auf ihn ausgeübt wird, die ihn aus der in Figur 1 gezeigten Ausgangslage auslenkt, er diese wieder einnimmt, wenn die Krafteinwirkung nicht mehr gegeben ist.

Zum freien Ende 8 hin weist der Riegelarm 6 einen Durchbruch 9 auf, der einen ersten Anschlag 10 bildet, wobei der Anschlag 10 durch eine Fläche dargestellt ist, die im wesentlichen rechtwinklig zur Längsachse 3 verläuft. Der Riegelarm 6 erstreckt sich im wesentlichen parallel zur Längsachse 3, wobei durch die Längsachse 3 auch die Achse repräsentiert wird, entlang der der erste Steckverbinder 1 mit dem zweiten Steckverbinder 2 verbunden wird bzw. diese voneinander gelöst werden.

Zum freien Ende 8 hin weist der Riegelarm 6 eine sich in Richtung vom verbundenen Ende 8 zum freien Ende 7 der Längsachse annähernde Anlauffläche 11 auf.

Der ebenfalls auf der Längsachse 3 ausgerichtet dargestellte zweite Steckverbinder 2 umfasst ein zweites Gehäuse 14, das einen zweiten Basisabschnitt 15, einen ersten Tunnelabschnitt 16 sowie einen Aufnahmeraum 13 umfasst. Der erste Steckverbinder 1 kann mit einem Teil des ersten Gehäuses 14 in den Aufnahmeraum 13 eingeführt werden, um die darin angeordneten Kontaktstifte mit Kontaktbuchsen im ersten Gehäuse 4 elektrisch leitend zu verbinden. Der erste Tunnelabschnitt 16 ist durch zwei dem Basisabschnitt 15 angeformte und von der Längsachse 3 weg verlaufende Seitenwände, nämlich eine erste Seitenwand 20 und eine zweite Seitenwand 21 und durch einen im Abstand zum zweiten Basisabschnitt 15 angeordneten und die beiden Seitenwände 20, 21 verbindenden Deckenabschnitt 22 umgrenzt. Die beiden Seitenwände 20, 21 verlaufen im wesentlichen parallel zur Längsachse 3 und zueinander. Der erste Tunnelabschnitt 16 bildet eine Tunnelachse 17, die parallel zur Längsachse 3 verläuft. Der erste Tunnelabschnitt 16 weist dem ersten Steckverbinder 1 zugewandt ein erstes Ende 18 und diesem entfernt ein zweites Ende 19 auf. Er ist beidendig offen. Zum ersten Ende 18 hin ist an dem Deckenabschnitt 22, zum zweiten Basisabschnitt 15 hinweisend, ein Vorsprung 24 angeordnet, der einen zweiten Anschlag 23 in Form einer Fläche, die in etwa senkrecht zur Längsachse 3 verläuft, vorhanden. Ausgehend vom ersten Ende 18 weist der Vorsprung 24 eine Rampenfläche 25 auf, die sich der Längsachse 3 annähert und an dem zweiten Anschlag 23 endet. Dieser Vorsprung 24 und der dazugehörende Anschlag 23 sowie deren Zusammenwirken mit dem Riegelarm 6 werden nachfolgend anhand der Figuren 2 bis 4 noch näher erläutert.

In dem ersten Tunnelabschnitt 16 befindet sich, versetzt vom ersten Ende 18 in Richtung zum zweiten Ende 19 hin, mit Abstand zum Vorsprung 24 mindestens eine frei schwingende Zunge 26, die ein mit dem Deckenabschnitt 22 des ersten Tunnelabschnitts 16 verbundenes Ende 27 und in Richtung zum zweiten Ende 19 des ersten Tunnelabschnitts 16 hin ein frei schwingendes Ende 28 aufweist. Die Zunge 26 verläuft ausgehend von ihrem mit dem Deckenabschnitt 22 verbundenen Ende 27 zunächst in Richtung zur Längsachse 3 und dann anschließend im Abstand zum Deckenabschnitt 22 annähernd parallel zur Tunnelachse 17 und zur Längsachse 3 in Richtung zum zweiten Ende 19.

Zusätzlich kann, wie beim Ausführungsbeispiel dargestellt, dem ersten Steckverbinder 1 ebenfalls ein Tunnelabschnitt in Form des zweiten Tunnelabschnitts 30 zugeordnet sein, der sich ebenfalls parallel zur Längsachse 3 erstreckt und am ersten Basisabschnitt 5 des ersten Gehäuses 4 ansetzt. Er weist mit dem ersten Basisabschnitt 5 verbundene Seitenwände 32 und eine diese verbindende Decke 31 auf, wobei die Decke 31 im Abstand zum ersten Basisabschnitt 13 verläuft. Die Anordnung dieses zweiten Tunnelabschnitts 30 ist dabei so getroffen, dass das freie Ende 8 des Riegelarms 6 sich im zweiten Tunnelabschnitt 30 befindet. Der Riegelarm 6 ragt also mit einem Teil seiner Länge in den zweiten Tunnelabschnitt 30 hinein. Dabei ist aber die Anordnung so getroffen, dass der Betätigungsabschnitt 12 außerhalb des zweiten Tunnelabschnitts 30 liegt. Dieser Betätigungsabschnitt 12 dient zur Beaufschlagung des Riegelarms 6 von Hand, um diesen aus der in Figur 1 dargestellten Position, das ist die Position, die der Riegelarm 6, wenn er nicht beaufschlagt ist, einnimmt und auch die Position, wenn die beiden Steckverbinder 1, 2 ordnungsgemäß miteinander verbunden sind und der erste Anschlag 10 und der zweite Anschlag 23 die beiden Steckverbinder 1, 2 miteinander verriegeln. Durch Beaufschlagung des Betätigungsabschnitts 12 kann der dem Riegelarm 6 zugehörige erste Anschlag 10 in eine Freigabeposition bewegt werden, so dass die beiden Steckverbinder 1, 2 entgegen der Verbindungsrichtung auseinander gezogen werden können.

Der zweite Tunnelabschnitt 30 dient auch dazu, zu verhindern, dass der Riegelarm 6 sich zum Beispiel beim Transport eines Kabelstranges mit Kabeln oder anderen Steckverbindern verhaken kann.

Es kann nur eine frei schwingende Zunge 26 vorgesehen sein. Vorzugsweise sind jedoch, wie aus Figur 5 näher ersichtlich, zwei Zungen 26 in paralleler Anordnung zu einander und zur Tunnelachse vorgesehen. Zur besseren Erkennbarkeit zeigt Figur 5 den zweiten Steckverbinder 2 in perspektivischer Darstellung und gegenüber Figur 1 gedreht, d.h. mit Sicht auf die dem ersten Steckverbinder abgewandte Seite.

Ausgehend von der in Figur 1 dargestellten Position werden die beiden Steckverbinder 1, 2 entlang der Längsachse 3, auf der sie ausgerichtet sind, einander angenähert, wobei der Riegelarm 6 sich dem ersten Tunnelabschnitt 16 annähert und in diesen eintaucht. Desgleichen taucht ein Teil des ersten Gehäuses 4 in den Aufnahmeraum 13 des zweiten Gehäuses 14 ein. Dabei gerät der Riegelarm 6 mit seiner Anlauffläche 11 in Berührung zu der Rampenfläche 25 des Vorsprungs 14 und erfährt dabei eine Beaufschlagung derart, dass sich das freie Ende 8 bei fortschreitendem Verbinden, so, wie es beispielsweise in einem weiteren Zustand in Figur 3 dargestellt ist, elastisch verformt und sich der Längsachse 3 annähert. Dabei erfährt der elastische Riegelarm 6 eine elastische Vorspannung. Hierbei wird die in Figur 4 dargestellte Position erreicht, bei der der erste Anschlag 10 den zweiten Anschlag 23 passiert hat. Sodann kann der Riegelarm 6 in seine Ausgangsposition, so, wie sie in Figur 1 dargestellt ist, wieder zurückschnellen, wobei sich dessen freies Ende 8 wieder von der Längsachse 3 entfernt. Vorzugsweise schlägt dabei der Riegelarm 6 gegen den Deckenabschnitt 22 an, so dass die sich in dem ersten Tunnelabschnitt 16 befindende frei schwingende Zunge 26 in Schwingung versetzt wird und einen Luftschall erzeugt, der insbesondere aus dem zweiten Ende 19 des ersten Tunnelabschnitts 16 austritt und dem Monteur akustisch wahrnehmbar, aber auch fühlbar, anzeigt, dass die endgültige und ordnungsgemäße Verbindungsposition zwischen dem ersten Steckverbinder 1 und dem zweiten Steckverbinder 2 erreicht ist.

Der Vorsprung 24 kann alternativ auch dem Basisabschnitt zugeordnet werden.

Die Figuren 6 und 7 zeigen perspektivisch in Ansicht bzw. im Längsschnitt einen zweiten Steckverbinder 102 mit einer abgewandelten Ausführungsform für den ersten Tunnelabschnitt 116. Dieser zweite Steckverbinder 102, der mit einer solchen Gestaltung versehen ist, kann mit einem ersten Steckverbinder 1, so, wie er in Figur 1 dargestellt ist, verbunden werden.

Anders als bei der Ausführungsform gemäß den Figuren 1 bis 5 ist bei der Ausführungsform gemäß Figur 6 die frei schwingende Zunge 126 Bestandteil des Deckenabschnitts 122 des ersten Tunnelabschnitts 116. Dabei wird die Zunge 126 dadurch gebildet, dass der Deckenabschnitt 122 ausgehend von dem zweiten Ende 119 des ersten Tunnelabschnitts 116 mit zwei etwa parallel zur Längsachse verlaufenden Einschnitten 29 versehen ist. Zum ersten Ende 118 hin bleibt die Zunge 126 jedoch mit dem Deckenabschnitt 122 verbunden. In diesem Bereich liegt auch innerhalb des ersten Tunnelabschnitts 116 der Vorsprung 124 mit dem zweiten Anschlag 123 und der Rampenfläche 125. Im übrigen entspricht die Ausbildung des zweiten Steckverbinders 102 der des zweiten Steckverbinders 2 gemäß Figuren 1 bis 5. Günstig bei dieser Ausführungsform ist, wenn ein zweiter Tunnelabschnitt 30 am ersten Steckverbinder 1 vorgesehen ist, wobei dessen Decke 31 mit Abstand zu der frei schwingenden Zunge 126 angeordnet ist, so dass ein genügend großer Schallraum gebildet wird, in dem die Zunge 126 mit ihrem freien Ende 128 frei schwingen kann, um den nötigen Luftschall zu erzeugen, der erforderlich ist, um ein deutlich wahrnehmbares Geräusch zu erzeugen.

In den Figuren 8 bis 11 ist eine weitere Ausführungsform einer Steckverbindung dargestellt, wobei der Steckverbinder 201 dem Steckverbinder 1 entspricht, so dass zur Beschreibung desselben auf die zum Steckverbinder 1 im Zusammenhang mit den Figuren 1 bis 5 verwiesen wird. Dabei sind in den Figuren 8 bis 11 für den ersten Steckverbinder 201 Positionsbezeichnungen gewählt, die zahlenmäßig zu denen vergleichbarer Bauteile bei den Figuren 1 bis 5 um den Zahlenwert 200 erhöht sind.

Auch der zweite Steckverbinder 202 ist im wesentlichen ähnlich zum Steckverbinder 2 gemäß Figuren 1 bis 5 ausgebildet, so dass hierzu ebenfalls auf die Beschreibung zu den Figuren 1 bis 5 verwiesen wird. Der einzige Unterschied besteht darin, dass keine frei schwingende Zunge, wie sie bei den Figuren 1 bis 5 vorgesehen ist, dem ersten Tunnelabschnitt 216 zugeordnet ist. Bei der Ausführungsform gemäß Figuren 8 bis 11 wird für die Erzeugung des Luftschalls ausschließlich der Tunnelabschnitt 216 selbst und dort insbesondere in Form des Deckenabschnitts 222 genutzt.

Der Luftschall wird dadurch erzeugt, dass dann, wenn, wie in Figur 11 dargestellt, der Riegelarm 206 seine Endposition erreicht hat und dessen erster Anschlag 210 den zweiten Anschlag 223 am Vorsprung 224 passiert hat, dieser elastisch aus der ausgelenkten Position, wie sie in Figur 10 dargestellt ist, zurückschnellt und gegen den Deckenabschnitt 222 anschlägt. Durch eine entsprechende Gestaltung desselben kann dieser dabei in Schwingung versetzt werden, so dass ein Luftschall erzeugt wird, der aus dem zweiten Ende 219 austritt und dem Monteur deutlich wahrnehmbar vermittelt, dass die endgültige Verbindungsposition erreicht ist.

Hinsichtlich des Verbindens wird im übrigen auf die Beschreibung zu den Figuren 1 bis 5 verwiesen, wobei zu berücksichtigen ist, dass bei den Figuren 8 bis 11 Positionszahlen gewählt sind, die zu denen bei den Figuren 1 bis 5 um den Zahlenwert 200 erhöht sind. Zur Beschreibung der entsprechenden Vorgänge wird daher auf die Beschreibung zu den Figuren 1 bis 5 verwiesen.

### Bezugszeichenliste

- 1, 201: erster Steckverbinder
- 2, 102, 202: zweiter Steckverbinder
- 3, 203: Längsachse
- 4, 204: erstes Gehäuse
- 5, 205: erster Basisabschnitt
- 6, 206: Riegelarm
- 7, 207: verbundenes Ende des Riegelarms
- 8, 208: freies Ende des Riegelarms
- 9, 209: Durchbruch
- 10, 210: erster Anschlag
- 11, 211: Anlauffläche
- 12, 212: Betätigungsabschnitt
- 13, 213: Aufnahmeraum
- 14, 114, 214: zweites Gehäuse
- 15, 215: zweiter Basisabschnitt
- 16, 116, 216: erster Tunnelabschnitt
- 17,117,217: Tunnelachse
- 18, 118,218: erstes Ende
- 19,119,219: zweites Ende
- 20, 120, 220: erste Seitenwand
- 21, 121, 221: zweite Seitenwand
- 22, 122, 222: Deckenabschnitt
- 23, 123, 223: zweiter Anschlag
- 24, 124, 224: Vorsprung
- 25, 125, 225: Rampenfläche
- 26, 126: Zunge
- 27, 127: verbundenes Ende der Zunge
- 28, 128: frei schwingendes Ende der Zunge
- 29: Einschnitte
- 30, 230: zweiter Tunnelabschnitt
- 31, 231: Decke
- 32: Seitenwände

## Patentansprüche

1. Steckverbindung mit einem ersten Steckverbinder (1) und einem zweiten Steckverbinder (2, 102), die durch Verstellung entlang einer Längsachse (3) miteinander verbindbar oder voneinander lösbar sind, wobei
- der erste Steckverbinder (1) ein erstes Gehäuse (4) aufweist, welches
- einen elastisch verformbaren Riegelarm (6) besitzt, der ein mit dem ersten Gehäuse (4) verbundenes Ende (7) und ein freies Ende (8) aufweist und der einen ersten Anschlag (10) aufweist,
- der zweite Steckverbinder (2, 102) ein zweites Gehäuse (14, 114) aufweist, welches
- einen zweiten Anschlag (23) besitzt,
- der erste Anschlag (10) und der zweite Anschlag (23) so ausgebildet sind, dass beim Verbinden der beiden Steckverbinder (1, 2) diese so zusammenwirken, dass der elastische Riegelarm (6) vorübergehend eine elastische Verformung und nach Erreichen einer Verbindungsposition wieder eine elastische Rückstellung erfährt,
- das zweite Gehäuse (14) einen ersten Tunnelabschnitt (16) mit einer Tunnelachse (17) aufweist,
- in den der Riegelarm (6) im verbundenen Zustand der beiden Steckverbinder (1, 2) zumindest teilweise hineinragt,
- der mindestens an einem Ende (18, 19) entlang der Tunnelachse (17) offen ist,
- in dem der zweite Anschlag (23) angeordnet ist,
- dem mindestens eine frei schwingende Zunge (26), die ein mit dem zweiten Gehäuse (14) verbundenes Ende (27) und ein frei schwingendes Ende (28) aufweist, zugeordnet ist, wobei die elastische Rückstellbewegung des beim Verbinden des ersten Steckverbinders (1) mit dem zweiten Steckverbinder (2) vorgespannten Riegelarms (6) die Zunge (26) in Schwingung versetzt und dabei einen aus dem ersten Tunnelabschnitt (16) austretenden Luftschall erzeugt.

2. Steckverbindung mit einem ersten Steckverbinder (201) und einem zweiten Steckverbinder (202), die durch Verstellung entlang einer Längsachse (203) miteinander verbindbar oder voneinander lösbar sind, wobei
- der erste Steckverbinder (201) ein erstes Gehäuse (204) aufweist, welches
- einen elastisch verformbaren Riegelarm (206) besitzt, der ein mit dem ersten Gehäuse (204) verbundenes Ende (207) und ein freies Ende (208) aufweist und der einen ersten Anschlag (210) aufweist,
- der zweite Steckverbinder (202) ein zweites Gehäuse (214) aufweist, welches
- einen zweiten Anschlag (223) besitzt,
- der erste Anschlag (210) und der zweite Anschlag (223) so ausgebildet sind, dass beim Verbinden der beiden Steckverbinder (201, 202) diese so zusammenwirken, dass der elastische Riegelarm (206) vorübergehend eine elastische Verformung und nach Erreichen einer Verbindungsposition wieder eine elastische Rückstellung erfährt,
- das zweite Gehäuse (214) einen ersten Tunnelabschnitt (216) mit einer Tunnelachse (217) aufweist,
- in den der Riegelarm (206) im verbundenen Zustand der beiden Steckverbinder (201, 202) zumindest teilweise hineinragt,
- der mindestens an einem Ende (218, 219) entlang der Tunnelachse (217) offen ist,
- der durch zwei Seitenwände (220, 221), die mit einem zweiten Basisabschnitt (215) des zweiten Gehäuses (214) verbunden sind, und durch einen dem zweiten Basisabschnitt (215) gegenüberliegend angeordneten und einen die beiden Seitenwände (220, 221) verbindenden Deckenabschnitt (222) umgrenzt ist,
wobei der zweite Anschlag (223) im ersten Tunnelabschnitt (216) am Deckenabschnitt (222) angeordnet ist und wobei die elastische Rückstellbewegung des beim Verbinden des ersten Steckverbinders (201) mit dem zweiten Steckverbinder (202) vorgespannten Riegelarms (206) den Deckenabschnitt (222) durch schlagartige Beaufschlagung in Schwingung versetzt und dabei einen aus dem ersten Tunnelabschnitt (216) austretenden Luftschall erzeugt.

3. Steckverbindung nach Anspruch 1,
**dadurch gekennzeichnet,**
**dass** der erste Tunnelabschnitt (16) durch zwei Seitenwände (18, 19), die mit einem zweiten Basisabschnitt (15) des zweiten Gehäuses (14) verbunden sind, und durch einen dem zweiten Basisabschnitt (15) gegenüberliegend angeordneten und die beiden Seitenwände (20, 21) verbindenden Deckenabschnitt (22) umgrenzt ist.

4. Steckverbindung nach Anspruch 3,
**dadurch gekennzeichnet,**
**dass** die mindestens eine Zunge (26) sich zwischen dem Deckenabschnitt (22) und dem zweiten Basisabschnitt (15) befindet.

5. Steckverbindung nach Anspruch 3,
**dadurch gekennzeichnet,**
**dass** die freischwingende Zunge (26) mit ihrem verbundenen Ende (27) am Deckenabschnitt (22) angebracht ist und im ersten Tunnelabschnitt (16) liegt.

6. Steckverbindung nach einem der Ansprüche 1 oder 2,
**dadurch gekennzeichnet,**
**dass** der erste Anschlag (10, 210) durch einen Durchbruch (9, 209) im Riegelarm (6, 206) gebildet ist und der zweite Anschlag (23, 223) durch einen Vorsprung (24, 224) mit einer Rampenfläche (25) gebildet ist.

7. Steckverbindung nach einem der Ansprüche 1 oder 6,
**dadurch gekennzeichnet,**
**dass** der zweite Anschlag (23, 223) dem Deckenabschnitt (22, 222) des Tunnelabschnitts (16, 216) zugeordnet ist.

8. Steckverbindung nach einem der Ansprüche 1 oder 6,
**dadurch gekennzeichnet,**
**dass** der zweite Anschlag (23, 223) dem zweiten Basisabschnitt (15, 215) des zweiten Gehäuses (14, 214) zugeordnet ist.

9. Steckverbindung nach Anspruch 2 oder 3,
**dadurch gekennzeichnet,**
**dass** die Zunge (126) durch Einschnitte (29) im Deckenabschnitt (122) dargestellt ist.

10. Steckverbindung nach Anspruch 3,
**dadurch gekennzeichnet,**
**dass** der zweite Anschlag (23) dem Deckenabschnitt (22, 122) des ersten Tunnelabschnitts (16, 116) zugeordnet ist und die Rückstellbewegung des Riegelarms (6) eine schlagartige Beaufschlagung des Deckenabschnitts (22, 122) bewirkt.

11. Steckverbindung nach einem der Ansprüche 1 oder 2,
**dadurch gekennzeichnet,**
**dass** der erste Tunnelabschnitt (16, 116, 216) und/oder die Zunge (26, 126) so ausgelegt sind, dass ein Luftschall mit einer Frequenz von 1 kHz bis 4 kHz entsteht.

12. Steckverbindung nach Anspruch 11,
**dadurch gekennzeichnet,**
**dass** ein Luftschall mit einer Frequenz im Bereich von 2 kHz entsteht.

13. Steckverbindung nach einem der Ansprüche 1 oder 2,
**dadurch gekennzeichnet,**
**dass** dem ersten Gehäuse (4, 204) ein zweiter Tunnelabschnitt (30, 230) zugeordnet ist, der im verbundenen Zustand der Steckverbinder (1, 2, 201, 202) den ersten Tunnelabschnitt (16, 216) zumindest teilweise überdeckt.

14. Steckverbindung nach Anspruch 13,
**dadurch gekennzeichnet,**
**dass** der zweite Tunnelabschnitt (30, 230) in der Verbindungsposition der Steckverbinder (201, 202) den ersten Tunnelabschnitt (16, 216) derart umschließt, dass eine Decke (31, 231) des zweiten Tunnelabschnitts (30, 230) zum ersten Deckenabschnitt (22, 222) des ersten Tunnelabschnitts mit einem Abstand angeordnet ist.
